# EUROPÄISCHE PATENTSCHRIFT

(11) **EP 0 368 129 B1**
(45) Veröffentlichungstag und Bekanntmachung des Hinweises auf die Patenterteilung: **04.08.1993**
(21) Anmeldenummer: 89120239.2
(22) Anmeldetag: 01.11.1989
(51) Int. Cl.: E02F 3/88, E02F 3/90, E02F 3/92, E02F 5/28

(54) **Saugbagger**
Suction dredger
Drague suceuse

(30) Priorität: 05.11.1988 DE 3837670
(43) Veröffentlichungstag der Anmeldung: 16.05.1990
(73) Patentinhaber: VMB VESTA MASCHINENBAU GMBH & CO. KG, D-76287 Rheinstetten (DE)
(72) Erfinder: Rinker, Karl, Dipl.-Ing. (FH), D-7525 Bad Schönborn 2 (DE)
(74) Vertreter: Lichti, Heiner, Dipl.-Ing.

(56) Entgegenhaltungen:
- DE-A- 3 710 283
- FR-A- 1 310 635
- FR-A- 2 456 170
- FR-A- 2 584 435
- GB-A- 1 104 019
- GB-A- 2 095 126
- US-A- 2 513 174
- US-A- 2 774 569
- US-A- 3 612 193
- US-A- 3 930 324

## Beschreibung

Die Erfindung betrifft einen Saugbagger gemäß dem Oberbegriff des Anspruchs 1.

Ein derartiger Bagger zum gezielten Ausheben von Erdreich, wie er in der FR-A-2584435 gezeigt ist, weist einen Saugrüssel auf, der an seinem einen Ende ein hohlzylindrisches Werkzeug trägt, das ein Ansaugstück des Saugrüssels bildet. Der Saugrüssel ist an seinem anderen Ende an einen Sammelbehälter bzw. einen auf diesem sitzenden Zyklon angeschlossen. An den Sammelbehälter ist des weiteren ein Sauggebläse angeschlossen, mittels dessen das Erdreich durch den Saugrüssel in den Sammelbehälter gefördert werden kann. Vor dem Anschluß der Saugleitung an den Zyklon und in der Saugleitung vor dem Sauggebläse ist jeweis ein Filter angeordnet, die das Eindringen von Staub in das Sauggebläse verhindern sollen. Es hat sich jedoch gezeigt, daß sich das Filter bei Betrieb durch die in dem Luftstrom mitgeführten Feststoffpartikel relativ schnell zusetzt, wodurch die Saugleistung des Baggers schneller absinkt. In Erkenntnis dieses Nachteils sind bei dem Bagger gemäß der FR-A-2584435 zwei Filter hintereinander geschaltet, was jedoch nur einen Sinn macht, wenn die Filter abgestufte Maschenweiten aufweisen. Das grundsätzliche Problem ist damit nicht zu beheben.

Ein gleichartiger Bagger ist auch aus der US-A-3930324 zu entnehmen mit dem erheblich größeren Nachteil, daß das Filter dem Sauggebläse druckseitig nachgeschaltet ist, so daß sämtliche Partikel, die nicht im Sammelbehälter durch Schwerkraft abgeschieden werden, durch das Sauggebläse hindurch gefördert werden.

Aus der GB-A-2095126 ist es bekannt, einen Filter mit Hilfe eines Wasserstrahls aus einer stromabgelegenen Düsenanordnung zu reinigen. Eine derartige Anordnung eignet sich jedoch lediglich für relativ feines, vom Filter zu lösendes Material, beispielsweise Staub, weshalb die Anordnung gemäß der GB-A-2095126 auch vorzugsweise bei Klimaanlagen oder ähnlichem verwendet werden soll. Eine ähnliche Vorrichtung ist aus der US-A-2513174 zu entnehmen, gemäß der gegenüber einem flächigen Gas-Filter mehrere Düsen angeordnet sind, mittels derer das Filtermaterial mit Wasser bespritzt werden kann, um das Filter von aus dem Gasstrom zurückgehaltenen Teilchen zu reinigen. Bei einem Saugbagger können jedoch auch lehmhaltige Erdbrocken oder ähnliches auf das Filter gelangen, die mit einem Wasserstrahl von dem Filter nur sehr schwer zu lösen sind.

Der Erfindung liegt die Aufgabe zugrunde, einen Bagger der eingangs genannten Art zu schaffen, bei dem bei zuverlässiger Ausfilterung der im Luftstrom mitgeführten Teilchen eine hohe Saugleistung gewährleistet ist.

Diese Aufgabe wird erfindungsgemäß durch die Merkmale im kennzeichnenden Teil des Patentanspruchs 1 gelöst.

Erfindungsgemäß ist vorgesehen, daß im Bereich des Anschlusses des Saugrüssels am Sammelbehälter innerhalb desselben Wasserdüsen angeordnet und in den Förderstrom gerichtet sind. Durch das in den Förderstrom eingedüste Wasser kann eine Bindung des Staubanteils des in dem Sammelbehälter eintretende Materials erreicht werden. Auf diese Weise kann der Staub unmittelbar nach dem Eintritt in den Sammelbehälter weitgehend abgeschieden werden. Dadurch ist die Teilchenmenge, die noch auf das Filter trifft, wesentlich verringert, so daß dieses in einfacher Weise frei gehalten werden kann.

Zusätzlich wird ein Abscheiden des im Luftstrom mitgeführten Gutes auch dadurch erreicht, daß innerhalb des Sammelbehälters vor dem Anschluß des Saugrüssels als Abscheider eine den Förderstrom nach unten ablenkende Schürze angeordnet ist, die zu einer Schwerkraftabscheidung, insbesondere der schweren Materialteilchen führt, so daß diese nicht bis zum Filter vordringen können.

Im Bereich des oder der Filter sind an der Absaugseite des Sammelbehälters Luftdüsen und/oder Wasserdüsen in dem Luftstrom angeordnet und auf das Filter gerichtet. Somit kann das Filter auch während des Betriebs des Baggers mit Wasser und/oder Pressluft beaufschlagt und ständig gereinigt werden. Auf diese Weise wird ein Zusetzen oder Verstopfen des Filters vermieden, so daß die Saugleistung im wesentlichen konstant gehalten werden kann. Das Reinigen des Filters kann dabei entweder kontinuierlich oder in bestimmten Intervallen erfolgen. Darüber hinaus kann das Filter auch nach oder während des Entleerens des Sammelbehälters gereinigt werden, so daß der Bagger ohne Totzeiten schnell wieder einsetzbar ist.

In vorteilhafter Ausgestaltung der Erfindung ist vorgesehen, daß das Filter an der Absaugseite ein Flächenfilter ist. Wenn die Düsen auf der Abströmseite des Filters angeordnet sind, kann eine hohe Reinigungsleistung erzielt werden, da die Düsen einen Luft- und/oder Wasserstrom, der sich beispielsweise schleierartig ausbreitet, abgeben, der entgegen der Saugluftströmung gerichtet ist. Auf diese Weise können die am Filter anhaftenden Teilchen in einfacher Weise im Gegenstrom herausgespühlt werden.

Darüber hinaus sind bei einer derartigen Anordnung die Düsen vor den in dem Förderstrom des Sauggebläses mitgeführten Teilchen durch den Filter geschützt.

In der Praxis hat es sich als vorteilhaft erwiesen, wenn mehrere Luftdüsen und/oder Wasserdüsen über dem Flächenfilter angeordnet und intermitierend und/oder nacheinander steuerbar sind, wodurch eine Art Schwallströmung erhalten wird.

Nachstehend ist die Erfindung anhand von in der Zeichnung wiedergegebenen Ausführungsbeispielen beschrieben. In der Zeichnung zeigen:
- Figur 1: einen schematischen Schnitt einer Ausführungsform des Baggers;
- Figur 2: eine Seitenansicht im Bereich des Saugrüssels in einer gegenüber Figur 1 abgewandelten Ausführung;
- Figur 3: eine Ansicht von oben im Bereich des Anschlusses des Saugrüssels;
- Figur 4: eine Ansicht auf den Bagger von hinten;
- Figur 5: eine Seitenansicht des Flächenfilters an der Absaugseite des Sammelbehälters;
- Figur 6: eine Draufsicht zu der Darstellung gemäß Figur 5;
- Figur 7: eine Detailansicht des Saugrüssels im Bereich des Aufbrechwerkzeugs;
- Figur 8: eine Ansicht des Aufbrechwerkzeugs in axialer Richtung;
- Figur 9: eine Ansicht einer Variante des Aufbrechwerkzeugs;
- Figur 10: eine Ansicht einer weiteren Variante des Aufbrechwerkzeugs;
- Figur 11: eine Ansicht einer dritten Ausführungsform des Aufbrechwerkzeugs und
- Figur 12: eine Ansicht einer Preßluftlanze.

Der in Figur 1 dargestellte Bagger weist ein Fahrgestell 1 auf, auf dem ein Sammelbehälter 2 mit heckseitig angeschlossenem Saugrüssel 3 und ein Sauggebläse 4 angeordnet sind. Das Sauggebläse 4 ist über eine Leitung 5 mit einem eingebauten Schalldämpfer 6 im oberen Bereich des Sammelbehälters angeschlossen. Ebenso ist in der Abluftleitung 7 des Gebläses 4 ein Schalldämpfer 8 angeordnet.

An der dem Anschluß der Leitung 5 gegenüberliegenden, oberen Ende des Sammelbehälters 2 mündet der Saugrüssel 3 über einen Kragen 18 in den Sammelbehälter. Der Saugrüssel 3 besteht aus einem flexiblen, ausgesteiften Material und ist über eine Schlauchrolle nach unten geführt. An seinem unteren Ende weist der Saugrüssel 3 ein insgesamt mit 10 bezeichnetes Aufbrechwerkzeug auf, das von einem Schutzkorb 11 umgeben ist.

Die Schlauchrolle 9 ist an dem freien Ende eines Auslegers 12 frei drehbar gelagert. Der Ausleger 12 ist mittels eines Hubzylinders 13 um eine horizontale Querachse 14 an einer Säule 15 heb- und senkbar. Die Säule 15 ihrerseits ist um eine vertikale Achse mittels eines Schwenkmotors 16 drehbar, so daß der Saugrüssel in die in Figuren 2 und 3 gestrichelt wiedergegebenen Positionen bewegt werden kann. Das Aufbrechwerkzeug weist bei dem in Figur 1 wiedergegebenen Ausführungsbeispiel als Arbeitswerkzeug eine ringförmige Verzahnung 17 auf, deren Details noch später beschrieben werden. Das insgesamt mit 10 bezeichnete Aufbrechwerkzeug, wie auch die Verzahnung 17 sind hohlzylindrisch ausgebildet, so daß das von der Verzahnung gelöste Erdreich mittels des über das Sauggebläse 4 im Sammelbehäter 2 und im Saugrüssel 3 erzeugten Unterdrucks angesaugt und in den Sammelbehälter transportiert wird. Innerhalb des Sammelbehälters 2 ist unmittelbar hinter der Einmündung des Saugrüssels 3 eine als Abscheider wirkende Schürze 19 angeordnet, die die Transportluft und das von ihr transportierte Material nach unten ablenkt. Zumindest im unteren Bereich kann die Schürze 19 gummielastische Lappen 20 aufweisen. Unmittelbar an der Einmündung des Saugrüssels 3 sind eine oder mehr Wasserdüsen 21 angeordnet, um zumindest einen großen Teil des mitgeführten Staubs zu binden und abzuscheiden.

Nach dem Abscheider gelangt die Transportluft durch einen Flächenfilter 22 in die Absaugleitung 5. In Strömungsrichtung hinter dem Flächenfilter 22 ist eine Einrichtung zum Abreinigen des Filters angeordnet, die mehrere gegen das Filter gerichtete Luftdüsen 23 aufweist und einerseits weiteren Staub bindet, andererseits den Flächenfilter reinigt.

Eine Ausführungsform des Flächenfilters ist in den Figuren 5 und 6 vergroßert wiedergegeben. Der Filter kann gitterartige Struktur haben, insbesondere aus einem Metallgitter 24 bestehen. Oberhalb des Metallgitters 24 sind mehrere Düsenrohre 25, welche die Luftdüsen 23 aufweisen, parallel angeordnet. Die Düsenrohre 25 können intermittierend oder kontinuierlich angesteuert werden, so daß der Flächenfilter 22 diskontinuierlich oder kontinuierlich abgereinigt wird. Außerhalb des Sammelbehälters 2 ist ein Druckluftbehälter 26 angeordnet, an den die einzelnen Düsenleitungen 25 angeschlossen sind.

Der Sammelbehälter 2 ist auf dem Fahrgestell 1 so angeordnet, daß er durch eine Kippbewegung entleert werden kann. Zu diesem Zweck kann er gegebenenfalls geteilt sein, um nur den unteren Teil des Behälters kippen zu müssen. Es kann ferner Vorsorge dafür getroffen sein, daß die Anschlußaggregate, wie Saugrüssel, Absaugleitung etc., stationär verbleiben. Der Sammelbehälter 2 kann entweder um eine horizontale Querachse 27 (Figur 1) nach hinten oder aber um horizontale Längsachsen 28 an der einen oder anderen Seite des Fahrgestells 1 zur Seite gekippt werden (siehe Figur 4).

In Figur 7 ist der Saugrüssel 3 im Bereich des hohlzylindrischen Aufbrechwerkzeugs 10 gezeigt. Unmittelbar oberhalb der Verzahnung 17 des Aufbrechwerkzeugs 10 sind ringförmig Zuluftdüsen 29 angeordnet, die sich von unten nach oben in Transportrichtung erstrecken und in dieser Richtung verengen. Durch diese Düsen 29 wird seitlich Luft angesaugt, die injektorartig in das Aufbrechwerkzeug 10 eintritt und die Förderung des Materials unterstützt, insbesondere eine zu starke Gutbeladung des Förderstroms und dadurch ein Verstopfen des Saugrüssels oder ein Aussetzen der Förderung vermeidet.

Die Zähne der Verzahnung 17 sind, wie aus Figur 8 ersichtlich, gegenüber der Achse des Aufbrechwerkzeugs verschwenkt bzw. angestellt derart, daß bei Drehen des Aufbrechwerkzeugs das von den Zähnen 30 gelockerte Gut nach innen gefördert wird. Das Auflockern des Erdreichs kann ferner durch Hochdruckdüsen 31, die mit Druckluft oder Druckwasser versorgt werden, unterstützt werden.

Der Saugrüssel 3 ist an seinem unteren Ende so ausgebildet, daß auch Aufbrechwerkzeuge 32 mit verschiedenem, insbesondere geringerem Durchmesser angesetzt werden können, wie dies in Figur 9 gezeigt ist. Hiermit ist es möglich, in Zwischenräume zwischen verlegten Leitungen einzudringen.

Vorzugsweise ist die Verzahnung 17 an einem gesonderten Ring 33 angeordnet, der innerhalb des hohlzylindrischen Aufbrechwerkzeugs 10 geführt bzw. gelagert ist und mittels eines Preßluftmotors 34 od. dgl. in Drehschwingungen versetzt werden kann. Zu diesem Zweck weist der Preßluftmotor 34 an seinem Abtieb einen Nocken 35 auf, der in eine entsprechende Aussparung eines Ansatzes 36 an dem Ring 33 eingreift.

In Figur 11 ist eine Ausführungsform gezeigt, bei der innerhalb des Aufbrechwerkzeugs 10 eine quer verlaufende Schneckenfräse 37 gelagert ist, die wiederum vorzugsweise mittels eines Preßluftmotors 38 angetrieben ist. Die Schneckengänge sind so ausgebildet, daß sie das von ihnen gelockerte Erdreich zum Zentrum transportieren, beispielsweise sind je ein Schneckengang 38, 39 vorgesehen, die das Erdreich von außen nach innen lockern und fördern.

In Figur 12 schließlich ist ein Zusatzgerät in Form einer Preßluftlanze 40 gezeigt, die über eine Leitung 41 an eine Preßluftquelle angeschlossen ist und an ihrem Ende mehrere, beim wiedergegebenen Ausführungsbeispiel drei Düsen 42 aufweist. Mittels der Preßluftlanze 40 kann noch an den Rohrleitungen haftendes oder aufliegendes Material abgeblasen werden.

## Patentansprüche

1. Bagger zum gezielten Ausheben von Erdreich an erdverlegten Leitungen, bestehend aus einem pneumatischen Saugrüssel (3), einem dessen Ansaugstück bildenden, hohlzylindrischen Werkzeug (10) zum Aufbrechen des Erdreichs, einem Sammelbehälter (2) für das aufgesaugte Erdreich, in den der Saugrüssel (3) mündet und in dem das Erdreich aus dem Saugluftstrom abgeschieden wird, einem an den Sammelbehälter angeschlossene Sauggebläse (4) und wenigstens einem zwischen der Mündung (18) des Saugrüssels (3) in den Sammelbehälter (2) und dem Sauggebläse (4) angeordneten Filter (22),
dadurch gekennzeichnet,
daß im Bereich des oder der Filter (22) an der Absaugseite des Sammelbehälters (2) Luftdüsen (23) und/oder Wasserdüsen (21) in dem Luftstrom angeordnet und auf das Filter (22) gerichtet sind,
daß im Bereich des Anschlusses (18) des Saugrüssels (3) am Sammelbehälter (2) innerhalb desselben Wasserdüsen (21) angeordnet und in den Förderstrom gerichtet sind und
daß innerhalb des Sammelbehälters (2) vor dem Anschluß (18) des Saugrüssels (3) als Abscheider eine den Förderstrom nach unten ablenkende Schürze (19, 20) angeordnet ist.

2. Bagger nach Anspruch 1, dadurch gekennzeichnet, daß das Filter (22) an der Absaugseite ein Flächenfilter ist.

3. Bagger nach Anspruch 1 oder 2, dadurch gekennzeichnet, daß die Luftdüsen (23) und/oder Wasserdüsen (21) auf der Abströmseite des Filters angeordnet sind.

4. Bagger nach einem der Ansprüche 1 bis 3, dadurch gekennzeichnet, daß mehrere Luftdüsen (23) und/oder Wasserdüsen (21) über dem Flächenfilter (22) angeordnet und intermittierend und/oder nacheinander steuerbar sind.

## Claims

1. Dredger for the planned excavation of soil from pipes laid in the ground, comprising a pneumatic suction nozzle member (3), a hollow cylindrical tool (10) forming its suction piece for breaking up the soil, a collecting container (2) for the sucked up soil, into which issues the suction nozzle member (3) and in which the soil is separated from the suction air flow, an exhaust fan (4) connected to the collecting container and at least one filter (22) positioned between the orifice (18) of the suction nozzle member (3) in the collecting container (2) and the exhaust band (4), characterized in that in the vicinity of the filter or filters (22) on the suction side of the collecting container (2) air nozzles (23) and/or water nozzles (21) are located in the air flow and directed onto the filter (22), that in the vicinity of the connection (18) of the suction nozzle member (3) to the collecting container (2) and within the latter water nozzles (21) are provided and directed into the feed flow and that within the collecting container, upstream of the connection (18) of the suction nozzle member (3) an apron (19, 20) downwardly deflecting the feed flow is provided as a separator.

2. Dredger according to claim 1, characterized in that the filter (22) on the suction side is a screen cloth filter.

3. Dredger according to claim 1 or 2, characterized in that the air nozzles (23) and/or water nozzles (21) are located on the downflow side of the filter.

4. Dredger according to one of the claims 1 to 3, characterized in that several air nozzles (23) and/or water nozzles (21) are located above the screen cloth filter (22) and are intermittently and/or successively controllable.

## Revendications

1. Drague pour l'enlèvement localisé de terre autour de conduites enterrées, consistant en une trompe aspirante (3) pneumatique, un outil cylindrique creux (10) pour briser la terre formant son organe d'aspiration, un réservoir-collecteur (2) pour la terre aspirée, dans lequel la trompe aspirante débouche, et dans lequel la terre est séparée du flux d'air d'aspiration, un ventilateur d'aspiration (4) relié au réservoir-collecteur et au moins un filtre (22) disposé entre l'extrémité (18) de la trompe aspirante (3) débouchant dans le réservoir collecteur (2) et le ventilateur d'aspiration (4), caractérisée en ce que des buses d'air (23) ou d'eau (21) sont disposées dans le flux d'air au niveau du ou des filtres (22) dans la partie d'aspiration du réservoir de stockage (2), ces buses étant dirigées sur le filtre (22), en ce que des buses d'eau (21) sont disposées au niveau de la liaison (18) de la trompe d'aspiration (3) avec le réservoir collecteur (2), et à l'intérieur de ce dernier, et sont dirigées dans le flux de transport, et en ce qu'une jupe (19) de déviation vers le bas est disposée comme paroi séparatrice à l'intérieur du réservoir collecteur (2), devant la liaison (18) de la trompe d'aspiration (3).

2. Drague selon la revendication 1, caractérisée en ce que le filtre (22) dans la partie d'aspiration est un filtre plat.

3. Drague selon l'une des revendications 1 ou 2, caractérisée en ce que les buses d'air (23) et/ou les buses d'eau (21) sont disposées en aval du filtre.

4. Drague selon l'une des revendications 1 à 3, caractérisée en ce que plusieurs buses d'air (23) et/ou d'eau (21) sont disposées au-dessus du filtre surfacique et sont commandées de façon intermittente et/ou l'une après l'autre.
